# EUROPÄISCHE PATENTSCHRIFT

(11) **EP 1 087 471 B1**
(45) Veröffentlichungstag und Bekanntmachung des Hinweises auf die Patenterteilung: **09.05.2007**
(21) Anmeldenummer: 00119039.6
(22) Anmeldetag: 02.09.2000
(51) Int. Cl.: H01R 13/645

(54) **Vorrichtung zur Kodierung von Steckverbindungen**
Coding device for plug connectors
Dispositif de codage pour des connecteurs à fiche

(30) Priorität: 04.09.1999 DE 19942262
(43) Veröffentlichungstag der Anmeldung: 28.03.2001
(73) Patentinhaber: Astrium GmbH, 85521 Ottobrunn (DE)
(72) Erfinder: Meyer, Thomas, Dipl.-Ing., 28359 Bremen (DE); Klotz, Barbara, Dipl.-Ing., 28201 Bremen (DE); Schneegans, Joachim, Dipl.-Ing., 28211 Bremen (DE)
(74) Vertreter: Hansmann, Dierk

(56) Entgegenhaltungen:
- FR-A- 2 622 363
- US-A- 4 277 126

## Beschreibung

Die Erfindung bezieht sich auf eine Vorrichtung zur Kodierung von Steckverbindungen aus Stecker und Gegenstecker, insbesondere für SUB-Miniatur-D-Steckverbindungen, mit beidseitigen seitlichen Befestigungslaschen, wobei die seitlichen Laschen von Stecker und Gegenstecker jeweils korrespondierende Kodierelemente tragen.

Für den stark beanspruchten Industrieeinsatz, besonders aber für militärische sowie für Luft- und Raumfahrt-Anwendungen, gibt es oft die Anforderung, elektrische Steckverbindungen dort gegenüber Vertauschen zu schützen, wo örtlich nah beieinander liegend mehrere Stecker notwendig sind, beispielsweise bei Elektronik-Boxen oder Schnittstellen. Darüber hinaus sollen für diesen Anwendungsbereich elektrische Stecker eine möglichst große Vielfalt von standardisieren Steckkontakten bieten, hoch zuverlässig sein, einfach zu montieren, leicht anzuschließen und relativ kostengünstig sein.

Ein Stecker dieser genannten Art, der eine Vielzahl dieser Anordnungen erfüllt, ist der Steckertyp Subminiatur-D (Mil-Standard: MIL-C-24308). Allerdings ist ein Schutz vor dem Vertauschen von Steckern untereinander nur eingeschränkt möglich.

Zur Zeit kann ein Vertauschen durch die Wahl von unterschiedlichen Steckergrößen beziehungsweise durch ein Kodierverfahren erreicht werden. Bei der bisher angewandten Kodiermethode kann ein unbeabsichtigtes, falsches Stecken zu einer Beschädigung der Kontakte führen. Bei diesem Verfahren wird auf der Buchsenseite ein Buchsenkontakt durch ein massives Kunststoffteil ersetzt, so daß für den Steckvorgang am Gegenstecker an der entsprechenden Stelle der Steckerpin fehlen muß. Bei Lötsteckern ist dieses Verfahren irreversibel.

Nach der DE 298 19 972 U1 ist bereits eine Vorrichtung zur Kodierung von Steckverbindungen bekannt. Die Kodierung erfolgt über korrespondierende Elemente in Hülsenform, die eine aufwendige hexagonale Zuordnung aufweisen und eine Gradeinstellung der Kodierung sehr leicht fehlerbehaftet sein kann. Auch ist nach der EP 691 712 A1 eine Kodierung von Steckverbindungen vorgeschlagen worden, wobei runde Führungsbolzen mit spezieller Formgebung für die Kodierung verwendet werden. Diese Ausbildung ist aber auf sogenannte SUB-D-Struktur nicht übertragbar.

Die Aufgabe der Erfindung ist es, eine gattungsgemäße Ausbildung zu verbessern und eine Kodierung unter Ausschaltung der aufgetretenden Mängel zu ermöglichen.

Die Lösung dieser Aufgabe erfolgt erfindungsgemäß dadurch, daß die Kodierelemente aus einem Kodierbock und einem übergreifenden Kodierbügel als Halteklammer gebildet sind, wobei der Kodierbock eine außermittige Befestigung bezüglich des gesamten Kodierbocks zur mittigen Aufnahme an der Befestigungslasche aufweist und der Kodierbügel eine außermittige Aufnahmeöffnung für den Kodierbock aufweist sowie eine mittige Befestigung zur mittigen Aufnahme an der Befestigungslasche besitzt.

Hierdurch ist es möglich, durch unterschiedliche Anordnungen von Kodierbügel und Kodierbock eine Vielzahl von Kodiermöglichkeiten durch Verdrehen der Elemente zu erhalten, wobei eine Beschädigung vermieden wird und auch die Kodiereinstellung leicht fehlerfrei einstellbar und erkennbar ist.

Weiterhin wird vorgeschlagen, daß die Befestigungsmittel für Kodierbock und Kodierbügel als Standardbolzen mit Mutter und Verbindungsschrauben ausgebildet sind.

Ferner ist vorgesehen, daß ein Stecker oder Zwischenschaltung einer Grundplatte mit einem Kodierbock yerbunden ist.

In der Zeichnung ist ein Ausführungsbeispiel der Erfindung schematisch dargestellt. Es zeigen:
- Fig. 1: eine Explosivdarstellung einer Steckverbindung
- Fig. 2: eine Seitenansicht einer verbundenen Steckverbindung,
- Fig. 3 bis 5: einen Ablauf eines Steckvorganges,
- Fig. 6 bis 9: Anordnungen der Kodierblöcke in unterschiedelichen Kodierstellungen.

Bei der dargestellten Ausbildung ist ein feststehender Stecker 1 mit einer Grundplatte 2 angeordnet, wobei ein Gegenstecker 3 zugeordnet ist. Stecker 1 und Gegenstecker 3 besitzen dabei seitliche Laschen 4,5 mit mittigen Aufnahmen 6,7.

Der Stecker 1 ist in diesem Fall mit an beiden Seiten der Lasche 4 mit einem Kodierbock 8 versehen, die über die mittige Aufnahme 6 über einen Standardbolzen 9 mit Mutter 10 verbunden ist.

Der Kodierbock 8 besitzt dabei eine außermittige Aufnahme 11 für die Befestigung, so daß je nach Anordnung sich eine unterschiedliche Zuordnung an der Lasche 4 ergibt.

Der Gegenstecker 3 ist an beiden Seiten der Lasche 5 mit einem Kodierbügel 12 versehen, der eine Aufnahmeöffnung 13 für den Kodierbock 8 aufweist. Diese Aufnahme 13 ist außermittig angeordnet. Der Kodierbügel 12 ist mittig an der Befestigungslasche 5 festgelegt und mit einer Verbindungsschraube 14 befestigt. Somit liegt die Aufnahmeöffnung 13 des Kodierbügels 12 je nach Anordnung an unterschiedlichen Seiten, so daß damit eine Kodierung durch Zuordnung zum Kodierbock 8 durchführbar ist.

In den Darstellungen gemäß Fig. 3 bis 5 ist eine Zusammensteckverbindung der Stecker 1,3 dargestellt.

Durch die unterschiedliche Anordnung der Kodierböcke 8 am Stecker 1 gemäß Fig. 6 bis 9 sind beispielsweise vier unterschiedliche Kodierungen dargestellt.

Bei nicht übereinstimmenden Positionen der Kodierböcke 8 zu den Kodierbügeln 12 ist ein Stecken nicht möglich. Durch diese Ausbildung wird über einen einfachen und kostengünstigen Weg eine fehlerhafte Steckverbindung vermieden und die Sicherheit und Zuverlässigkeit von Steckverbindungen erhöht.

## Patentansprüche

1. Vorrichtung zur Kodierung von Steckverbindungen aus Stecker und Gegenstecker, insbesondere für SUB-Miniatur-D-Steckverbindungen, mit beidseitigen seitlichen Befestigungslaschen, wobei die seitlichen Laschen von Stecker und Gegenstecker jeweils korrespondierende Kodierelemente tragen, **dadurch gekennzeichnet, daß** die Kodierelemente (8, 12) aus einem Kodierbock (8) und einem übergreifenden Kodierbügel (12) als Halteklammer gebildet sind, wobei der Kodierbock (8) eine außermittige Befestigung (11) bezüglich des gesamten Kodierbocks (8) zur mittigen Aufnahme (6) an der Befestigungslasche (4) aufweist und der Kodierbügel (12) eine außermittige Aufnahmeöffnung (13) für den Kodierbock (8) aufweist sowie eine mittige Befestigung zur mittigen Aufnahme an der Befestigungslasche (5) besitzt.

2. Vorrichtung nach Anspruch 1, **dadurch gekennzeichnet, daß** die Befestigungsmittel für Kodierbock (8) und Kodierbügel (12) als Standardbolzen (9) mit Mutter (10) und verbindungsschrauben (14) ausgebildet sind.

3. Vorrichtung nach Anspruch 1 oder 2, **dadurch gekennzeichnet, daß** ein Stecker (1) unter Zwischenschaltung einer Grundplatte (2) mit einem Kodierbock (8) verbunden ist.

## Claims

1. Device for the coding of plug-in connections comprising a plug and a mating plug, in particular for D-sub connectors, with lateral fixing attachments on both sides, the lateral attachments of plug and mating plug respectively bearing corresponding coding elements, **characterized in that** the coding elements (8, 12) are formed from a coding block (8) and an overlapping coding yoke (12) as holding clip, the coding block (8) having an eccentric fixing (11) with reference to the coding block (8) as a whole for central take-up (6) on the fixing attachment (4) and the coding yoke (12) having an eccentric receiving opening (13) for the coding block (8) as well as having a central fixing for central take-up on the fixing attachment (5).

2. Device according to claim 1, **characterized in that** the fixing means for coding block (8) and coding yoke (12) are formed as a standard pin (9) with nut (10) and connecting screws (14).

3. Device according to claim 1 or 2, **characterized in that** a plug (1) is connected to a coding block (8) with intermediate connection of a base plate (2).

## Revendications

1. Dispositif de codage pour des connecteurs à fiche composés d'une fiche et d'une contre-fiche, en particulier pour des connecteurs D Subminiature, avec des brides de fixation latérales des deux côtés, dans lequel les brides latérales de la prise et de la contre-fiche portent respectivement des éléments de codage correspondants, **caractérisé en ce que** les éléments de codage (8, 12) sont formés d'un chevalet de codage (8) et d'un étrier de codage (12) le recouvrant comme étrier de retenue, le chevalet de codage (8) présentant une fixation excentrée (11) par rapport à l'ensemble du chevalet de codage (8) pour la réception centrée (6) sur la bride de fixation (4) et l'étrier de codage (12) présentant une ouverture de réception excentrée (13) pour le chevalet de codage (8) et ayant une fixation centrée pour la réception centrée sur la bride de fixation (5).

2. Dispositif selon la revendication 1, **caractérisé en ce que** les moyens de fixation pour le chevalet de codage (8) et l'étrier de codage (12) sont configurés comme des boulons standard (9) avec écrou (10) et vis de jonction (14).

3. Dispositif selon la revendication 1 ou 2, **caractérisé en ce qu'**une fiche (1) est reliée à un chevalet de codage (8) en intercalant une plaque de base (2).
